# EUROPÄISCHE PATENTSCHRIFT

(11) **EP 1 425 770 B1**
(45) Veröffentlichungstag und Bekanntmachung des Hinweises auf die Patenterteilung: **15.02.2006**
(21) Anmeldenummer: 02776666.6
(22) Anmeldetag: 10.09.2002
(51) Int. Cl.: H01H 19/58

(54) **Sollwerteinrichtung für Elektrogeräte**
Regulating and control device for electric devices
Dispositif de réglage et de commande pour appareils électriques

(30) Priorität: 11.09.2001 DE 10144577
(43) Veröffentlichungstag der Anmeldung: 09.06.2004
(73) Patentinhaber: Marquardt GmbH, 78604 Rietheim-Weilheim (DE)
(72) Erfinder: HAFEN, Daniel, 78595 Hausen o.V. (DE); BUFE, Michael, 78589 Dürbheim (DE); BROGHAMMER, Peter, 78573 Wurmlingen (DE)
(74) Vertreter: Otten, Herbert
(86) Internationale Anmeldenummer: PCT/DE2002/003368
(87) Internationale Veröffentlichungsnummer: WO 2003/023802

(56) Entgegenhaltungen:
- EP-A- 0 570 870
- GB-A- 2 168 862
- US-A- 3 911 872
- US-A- 4 390 757
- US-A- 5 739 775
- US-A- 6 067 218

## Beschreibung

Die Erfindung betrifft eine Sollwerteinrichtung nach dem Oberbegriff des Patentanspruchs 1.

In Elektrowerkzeugen, wie Elektrobohrmaschinen, Bohrhämmer, Elektroschrauber oder dgl., werden elektrische Schalter zu deren Betrieb verwendet.

Aus der DE 197 08 939 A1 ist ein elektrischer Schalter mit einem manuell zwischen einer Ausgangs- und einer Endstellung verstellbaren Betätigungsorgan bekannt. Das Betätigungsorgan steht in Wirkverbindung mit einem Potentiometer, das eine dem Verstellweg des Betätigungsorgans entsprechende elektrische Spannung abgibt. Das Potentiometer dient somit als Sollwerteinrichtung zur Erzeugung eines zugeordneten Sollwertes, der in diesem Fall durch die elektrische Spannung repräsentiert wird. Dieser Sollwert wird einer Steuereinrichtung im Schalter zugeführt, wobei die Steuereinrichtung einen Elektromotor in Abhängigkeit von diesem Sollwert betreibt, steuert und/oder regelt. Beispielsweise stellt die Steuereinrichtung die Drehzahl des Elektrowerkzeugs entsprechend der vom Benutzer vorgenommenen Verstellung des Betätigungsorgans ein.

Das Potentiometer im Schalter besteht aus einem Schleifer sowie einer Widerstandsbahn, wobei der Schleifer durch die Wirkverbindung mit dem Betätigungsorgan auf der Widerstandsbahn gleitet. Üblicherweise ist die Widerstandsbahn durch Druck einer Widerstandspaste auf einer Leiterplatte hergestellt. Die Herstellung der Widerstandsbahn ist aufwendig und toleranzempfindlich. Das Potentiometer ist zum einen daher ein teueres Bauteil und zum anderen kann dies nachteiligerweise auch zu erhöhtem Ausschuss führen.

Weiter ist aus der GB 2 314 980 A ein elektrischer Schalter für ein Elektrowerkzeug bekannt geworden, bei dem die Widerstandsbahn für das Potentiometer durch einzelne diskrete Widerstände ersetzt ist. Abgesehen von den dadurch bedingten noch höheren Kosten aufgrund der Vielzahl der Widerstände, die letztendlich eine noch aufwendigere Herstellung der Sollwerteinrichtung bedingen, ist auch hier das genannte Problem der Toleranzempfindlichkeit vorhanden.

Schließlich sind digital arbeitende Sollwerteinrichtungen bekannt, und zwar eine solche für einen Gas- oder Waren-Zähler aus der GB 2 168 862 A sowie für einen Lautstärkeregler in einem Radio aus der US 5 739 775 A. Die Sollwerteinrichtung nach der US 5 739 775 A besitzt einen Rotor mit Schleifern als Kontaktelemente, wobei ein Schleifer mit einem an Masse liegenden Kontaktring und die weiteren Schleifer entsprechend der Winkelstellung des Rotors mit Kontaktsegmenten zur Erzeugung des Digitalcodes zusammenwirken.

Des Weiteren ist in der EP 0 570 870 A2 ein digital arbeitender Drehwahlschalter in einem Haushaltsgerät beschrieben. Der Drehwahlschalter besitzt Leuchtdioden sowie Fotoempfänger und eine Drehscheibe mit einem Codiermuster, das in Teilbereichen unterschiedliche optische Eigenschaften besitzt, derart daß ein Digital-Code entsprechend der Stellung der Drehscheibe erzeugt wird.

In diesen Sollwerteinrichtungen betreffenden Dokumenten ist jedoch kein Hinweis dahingehend zu finden, eine derartige digital arbeitende Sollwerteinrichtung in einem Elektrowerkzeug einzusetzen.

Der Erfindung liegt ausgehend von der US 5 739 775 A die Aufgabe zugrunde, eine weitere Verwendung für die Sollwerteinrichtung anzugeben. Des Weiteren soll der elektrische Schalter nach der DE 197 08 939 A1 derart weiterentwickelt werden, daß dieser weniger toleranzempfindlich ist. Insbesondere soll dabei auf die Verwendung einer widerstandsbahn und/oder Widerständen in der Sollwerteinrichtung verzichtet werden.

Diese Aufgabe wird bei einer gattungsgemäßen Sollwerteinrichtung durch die kennzeichnenden Merkmale des Anspruchs 1 gelöst.

Beim erfindungsgemäßen Schalter ist der Verstellweg für das Betätigungsorgan zwischen der Ausgangs- und der Endstellung in mehrere Abschnitte in der Art von Stufen eingeteilt, wobei jedem dieser Abschnitte ein unterschiedlicher Digitalcode zugeordnet ist. Die Sollwerteinrichtung ist derart ausgestaltet, daß sie diesen dem Verstellweg des Betätigungsorgans zugeordneten Digitalcode als Sollwert erzeugt. In der Steuereinrichtung wird dann dieser Digitalcode zum dementsprechenden Betrieb des Elektromotors verarbeitet. Da der Digitalcode im Gegensatz zu einem analogen Widerstandswert keinen Toleranzen unterworfen ist, weist der erfindungsgemäße Schalter die dem Stand der Technik anhaftenden Nachteile nicht auf. Weitere Ausgestaltungen der Erfindung sind Gegenstand der Unteransprüche.

Der von der Sollwerteinrichtung erzeugte Digitalcode kann unmittelbar und direkt der Steuereinrichtung zugeführt werden. Eine Vor- oder auch Weiterverarbeitung in der Sollwerteinrichtung ist nicht erforderlich, womit die erfindungsgemäße Sollwerteinrichtung eine insgesamt kostengünstige Lösung darstellt. Im Hinblick auf die in der Digitaltechnik üblichen Verarbeitungsmethoden bietet es sich an, die Anzahl der Abschnitte als Zweierpotenz zu wählen. Um ohne hohen Aufwand eine genügend große Auflösung der Sollwerteinrichtung zu erzielen, hat es sich als günstig herausgestellt, den Verstellweg in acht Abschnitte einzuteilen.

Die Sollwerteinrichtung kann einen Schleifer sowie dem jeweiligen Abschnitt des Verstellweges zugeordnete Kontaktflächen aufweisen. Der Schleifer wirkt entsprechend seines Verstellweges dann mit den jeweiligen Kontaktflächen elektrisch kontaktierend zusammen, derart daß der jeweilige Digitalcode von den elektrisch kontaktierten Kontaktflächen in einfacher Art und Weise abgreifbar ist. Hierzu wird zweckmäßigerweise eine kontaktierte Kontaktfläche als logische "Eins" und eine nichtkontaktierte Kontaktfläche als logische "Null" gewertet.

In weiterer Ausbildung besitzt der Schalter ein Gehäuse. Am Betätigungsorgan ist ein in das Gehäuse reichender Stößel befestigt. Im Inneren des Gehäuses ist am Stößel ein Ansatz zur Befestigung des Schleifers angeordnet. Das Äußere dieses Schalters ist somit im wesentlichen in herkömmlicher Weise ausgestaltet, so daß der erfindungsgemäße Schalter ohne weitere Änderungen im Elektrowerkzeug anstelle eines herkömmlichen Schalters einsetzbar ist.

Zweckmäßigerweise befinden sich die Kontaktflächen auf einer Leiterplatte. Die Kontaktflächen können in der Art von Leiterbahnen, insbesondere in unterschiedlicher Anordnung und/oder Länge, ausgestaltet sein, wodurch die Sollwerteinrichtung unter geringem Bauraum realisierbar ist. Die Leiterplatte ist vor schädlichen Einflüssen geschützt im Gehäuse des Schalters angeordnet, und zwar derart, daß der Schleifer auf den Kontaktflächen entlang des Verstellweges in der Art einer Schleiferbahn bewegbar ist. Im Hinblick auf eine kompakte Ausgestaltung ist es weiter günstig, den Schleifer mit mehreren Schleiferfingem auszustatten, wobei jeweils ein Schleiferfinger mit einer Kontaktfläche zusammenwirkt.

Weiterhin bietet es sich an, die Steuereinrichtung ebenfalls auf der Leiterplatte anzuordnen, was wiederum zur kompakten Ausgestaltung des Schalters beiträgt. Die Steuereinrichtung kann als elektronische und/oder elektrische Schaltung zur Steuerung und/oder Regelung des Elektromotors ausgebildet sein. Die Schaltung für die Steuereinrichtung ist als elektronische Digital- und/oder Analogschaltung ausgestaltet. Bevorzugterweise handelt es sich bei der Steuereinrichtung um einen Mikroprozessor und/oder einen Mikrocontroller, insbesondere um einen Einchip-Mikroprozessor. Der Mikroprozessor und/oder Mikrocontroller ist zwecks guter Auflösung mit wenigstens drei Eingängen für den Digitalcode ausgestattet, so daß der Verstellweg in wenigstens acht Abschnitte einteilbar ist. Da sich der Mikroprozessor und/oder Mikrocontroller ebenfalls auf der Leiterplatte befindet, können die Eingänge direkt mit jeweils einer Kontaktfläche elektrisch verbunden werden, wodurch Bauraum und Kosten eingespart werden. Mit Hilfe des Mikroprozessors und/oder Mikrocontrollers ist zum einen die Haptik des Schalters einfach an die Wünsche des Benutzers anpaßbar sowie zum anderen sind zusätzliche Funktionen der Steuereinrichtung ohne Mehraufwand realisierbar.

Insbesondere wird die Steuereinrichtung verwendet, um die Drehzahl und/oder das Drehmoment des Elektromotors in funktionaler Abhängigkeit von dem durch die Sollwerteinrichtung erzeugten Digitalcode zu steuern und/oder zu regeln. Der erfindungsgemäße Schalter enthält dann als Steuereinrichtung eine Pulsweitenmodulationssteuerung für einen mit Gleichspannung betriebenen Elektromotor oder eine Phasenanschnittsteuerung für einen mit Wechselspannung betriebenen Elektromotor.

Bei dem Digitalcode kann es sich um einen Binär- bzw. Dual-Code handeln. Bevorzugterweise ist dieser Code einschrittig ausgestaltet. Beispielsweise kann es sich um einen Gray-Code handeln, der vorteilhafterweise eine besonders hohe Fehlersicherheit aufweist.

Darüberhinaus läßt sich die Sollwerteinrichtung nicht nur in elektrischen Schaltern einsetzen, sondern kann auch selbständig verwendet werden. Eine solche Sollwerteinrichtung steht wiederum mit einem zwischen einer Ausgangs- und einer Endstellung verstellbaren Betätigungsorgan derart in Wirkverbindung, daß ein dem Verstellweg des Betätigungsorgans zugeordneter Sollwert erzeugbar ist. Die Sollwerteinrichtung besitzt einen elektrischen Ausgang zur Bereitstellung des Sollwertes. Wiederum ist der Verstellweg zwischen der Ausgangs- und der Endstellung in mehrere Abschnitte, insbesondere in wenigstens zwei Abschnitte, in der Art von Stufen eingeteilt, wobei jedem Abschnitt ein unterschiedlicher Digitalcode zugeordnet ist. Als Sollwert wird der dem Verstellweg des Betätigungsorgans zugeordnete Digitalcode erzeugt und dieser an einem aus elektrischen Anschlüssen bestehenden Ausgang bereitgestellt. Die Sollwerteinrichtung kann selbstverständlich ebenfalls mit den beschriebenen Ausgestaltungen versehen sein.

Die mit der Erfindung erzielten Vorteile bestehen insbesondere darin, daß die großen Toleranzen, welche herkömmlicherweise beim Druck der Widerstandsbahn und/oder bei einzelnen diskreten Widerständen auftreten, nicht weiter zu berücksichtigen sind. Die Steuereinrichtung, wie eine an sich übliche Pulsweitenmodulations-Schaltung, weist keine Serienstreuungen des Tastverhältnisses und der Arbeitsfrequenz mehr auf. Ebensowenig treten Schwankungen im Verlaufe der Betriebsdauer des Schalters auf. Außerdem wird die Lebensdauer der Sollwerteinrichtung im Vergleich zum bisher verwendeten Potentiometer erhöht. Die Herstellung der Sollwerteinrichtung, insbesondere der hierin verwendeten Leiterplatte, ist vereinfacht. Darüber hinaus benötigt der Anteil der Sollwerteinrichtung auf der Leiterplatte weniger Platz, so daß nunmehr zusätzliche Funktionen, die bisher aufgrund des im Schalter beschränkten Platzangebots nur sehr aufwendig realisierbar sind, in den erfindungsgemäßen Schalter mit lediglich geringem Aufwand sowie weitgehend ohne Mehrkosten integriert werden können.

Ein Ausführungsbeispiel der Erfindung mit verschiedenen Weiterbildungen ist in den Zeichnungen dargestellt und wird im folgenden näher beschrieben. Es zeigen
- Fig. 1: ein Prinzipschaltbild für die Anordnung des elektrischen Schalters in einem Elektrowerkzeug,
- Fig. 2: den elektrischen Schalter in Seitenansicht,
- Fig. 3: einen Schnitt entlang der Linie 3-3 aus Fig. 2,
- Fig. 4: eine schematische Draufsicht auf die im Schalter befindliche Leiterplatte,
- Fig. 5: einen die Sollwerteinrichtung enthaltenden Teil des Schalters in perspektivischer Ansicht,
- Fig. 6: die Sollwerteinrichtung in perspektivischer Ansicht und
- Fig. 7: ein Diagramm zur Abhängigkeit zwischen Verstellweg des Betätigungsorgans und Drehzahl des Elektromotors.

Der elektrische Schalter 1 wird in einem elektrischen Gerät verwendet, das von einer Spannungsquelle versorgt wird. Bevorzugterweise wird der elektrische Schalter 1 in einem Elektrowerkzeug, wie einer Elektrobohrmaschine, einem Bohrhammer, einem Elektroschrauber o. dgl., eingesetzt. In Fig. 1 ist das Prinzipschaltbild für die Anordnung des elektrischen Schalters 1 in einem Elektrowerkzeug, das von der Netzwechselspannung U versorgt wird, näher gezeigt.

Das Elektrowerkzeug besitzt einen Elektromotor 2 mit Feldwicklungen 3. Der Elektromotor 2 wird durch Betätigung des Schalters 1, der sich beispielsweise im Handgriff des Elektrowerkzeugs befindet, vom Benutzer ein- und ausgeschaltet sowie dessen Drehzahl mittels des Schalters 1 eingestellt. Hierfür besitzt der Schalter 1 ein als Drücker ausgebildetes Betätigungsorgan 4, das als Handhabe für den Benutzer dient und manuell zwischen einer Ausgangs- und einer Endstellung verstellbar ist. Bei Bewegung steht das Betätigungsorgan 4 zum einen in Wirkverbindung mit einer Sollwerteinrichtung 7 und wirkt zum anderen in bestimmten Stellungen schaltend auf zwei Kontaktsysteme 5, 6 ein. Die eigentliche Steuerung und/oder Regelung zum Betrieb des Elektromotors 2 erfolgt mittels einer mit einem Leistungshalbleiter 9, wie einem Triac o. dgl., in Verbindung stehenden Steuereinrichtung 8. Die Steuereinrichtung 8 sowie der Leistungshalbleiter 9 arbeiten in der Art einer Phasenanschnittsteuerung.

Durch die manuelle Bewegung des Betätigungsorgans 4 aus der Ausgangsstellung wird zunächst das Kontaktsystem 5 geschlossen und die Netzwechselspannung U über den Leistungshalbleiter 9 an den Elektromotor 2 gelegt. Weiter wird von der Sollwerteinrichtung 7 ein Sollwert erzeugt, der dem Verstellweg des Betätigungsorgans 4 ausgehend von der Ausgangsstellung zugeordnet ist. Dieser Sollwert wird dann der Steuereinrichtung 8 zugeführt. Die Steuereinrichtung 8 zündet in funktionaler Abhängigkeit vom Sollwert den Leistungshalbleiter 9 beim entsprechenden Phasen- bzw. Stromflußwinkel der Netzwechselspannung U, so daß letztendlich die der Stellung des Betätigungsorgans 4 entsprechende Drehzahl des Elektromotors 2 eingestellt und gegebenenfalls geregelt wird. Befindet sich das Betätigungsorgan 4 in seiner Endstellung, die dem maximalen Verstellweg ausgehend von der Ausgangsstellung entspricht, so wird das Kontaktsystem 6 geschlossen, wodurch die Steuereinrichtung 8 und der Leistungshalbleiter 9 überbrückt werden. Damit liegt die volle Netzwechselspannung U am Elektromotor 2 an und dieser bewegt sich mit der maximalen Drehzahl.

Erfindungsgemäß ist beim elektrischen Schalter 1 der Verstellweg zwischen der Ausgangs-und der Endstellung in mehrere Abschnitte, jedoch wenigstens in zwei Abschnitte, eingeteilt. In der Praxis als zweckmäßig hat sich dabei die Einteilung in acht Abschnitte erwiesen. Jedem Abschnitt ist ein unterschiedlicher Digitalcode zugeordnet. Der jeweilige Digitalcode wird von der Sollwerteinrichtung 7 als Sollwert erzeugt, wenn das Betätigungsorgan 4 in den entsprechenden Abschnitt bewegt ist. Dieser Digitalcode wird dann von der Steuereinrichtung 8 zum dementsprechenden Betrieb des Elektromotors 2 verarbeitet, wobei der Elektromotor 2 wie beschrieben angesteuert wird, um so mit der in funktionaler Abhängigkeit vom Sollwert stehenden Drehzahl betrieben zu werden. Da jeder Abschnitt einem Digitalcode zugeordnet ist, sind diese Abschnitte im Hinblick auf die dazu korrespondierende Drehzahl in der Art von Stufen ausgebildet. Diese treppenförmige Einteilung der Abschnitte ist näher in Fig. 7 zu sehen, in der die Drehzahl n des Elektromotors 2 in Zusammenhang mit dem Verstellweg s des Betätigungsorgans 4 für eine bestimmte funktionale Abhängigkeit zwischen Sollwert und Drehzahl dargestellt ist.

Nachfolgend soll nun die weitere Ausgestaltung des Schalters 1 näher beschrieben werden.

Der Schalter 1 besitzt zur Aufnahme der elektrischen Komponenten, wie der Kontaktsysteme 5, 6 u. dgl., ein Gehäuse 10, wie näher aus Fig. 2 hervorgeht. Am Betätigungsorgan 4 ist ein in das Gehäuse 10 reichender Stößel 11 befestigt. Wie in Fig. 3 zu sehen ist, weist die Sollwerteinrichtung 7 einen Schleifer 12 sowie Kontaktflächen 15 auf Der Schleifer 12 ist an einem im Inneren des Gehäuses 10 am Stößel 11 angeordneten Ansatz 13 befestigt. Die Kontaktflächen 15 befinden sich auf einer Leiterplatte 14. Die Leiterplatte 14 ist derart im Gehäuse 10 angeordnet, daß der Schleifer 12 mit den Kontaktflächen 15 zusammenwirken kann, was insbesondere in der perspektivischen Ansicht gemäß Fig. 5 zu erkennen ist. Wie weiterhin in der vergrößerten Darstellung nach Fig. 6 zu sehen ist, wirkt der Schleifer 12 nun mit den dem jeweiligen Abschnitt des Verstellweges zugeordneten Kontaktflächen 15 elektrisch kontaktierend zusammen, derart daß der Digitalcode von den elektrisch kontaktierten Kontaktflächen 15 abgreifbar ist. Der Digitalcode wird dann unmittelbar sowie direkt von der Sollwerteinrichtung 7 zu der Steuereinrichtung 8 zugeführt.

Wie anhand von Fig. 6 zu sehen ist, sind die Kontaktflächen 15 insbesondere in der Art von Leiterbahnen auf der Leiterplatte 14 ausgebildet. Dabei bestehen die Kontaktflächen 15 aus nebeneinander unterschiedlich angeordneten sowie eine unterschiedliche Länge besitzenden einzelnen Kontaktflächen 15a, 15b, 15c, 15d, wie deutlich in Fig. 4 zu erkennen ist. Die Kontaktflächen 15a, 15b, 15c, 15d sind mit elektrischen Anschlüssen 16 versehen, die als Ausgang für die Sollwerteinrichtung 7 dienen. Mit den elektrischen Anschlüssen 16 des Ausgangs der Sollwerteinrichtung 7 steht dann der entsprechende Eingang der Steuereinrichtung 8 in elektrischer Verbindung.

Der Schleifer 12 ist auf den Kontaktflächen 15 entlang des Verstellweges in der Art einer Schleiferbahn bewegbar. Der Schleifer 12 weist mehrere Schleiferfinger 12a, 12b, 12c, 12d auf, so daß dabei jeweils ein Schleiferfinger 12a, 12b, 12c, 12d mit jeweils einer Kontaktfläche 15a, 15b, 15c, 15d zusammenwirkt. Je nach Verstellweg des viergliedrigen Schleifers 12 entsprechend der Stellung des Betätigungsorgans 4 überbrückt der Schleifer 12 mit Hilfe seiner Schleiferfinger 12a,12b,12c, 12d die Kontaktfläche 15d mit einzelnen oder mehreren der Kontaktflächen 15a, 15b, 15c, wodurch an diesen Kontaktflächen 15a, 15b, 15c entweder aufgrund der Kontaktierung dasselbe elektrische Potential wie an der Kontaktfläche 15d oder aufgrund der Nichtkontaktierung ein davon unterschiedliches elektrisches Potential anliegt.

Zweckmäßigerweise sind die Kontaktflächen 15a, 15b, 15c an eine Spannung, beispielsweise 5 Volt, und die Kontaktfläche 15d an Masse gelegt. Bei Überbrückung durch die Schleiferfinger 12a, 12b, 12c wird die entsprechende Kontaktfläche 15a, 15b, 15c dann ebenfalls auf Masse gezogen. Das jeweilige elektrische Potential an den Kontaktflächen 15a, 15b, 15c stellt somit einen Binärzustand gemäß einer logischen "0" oder "1" (Bit) dar, so daß der Digitalcode entsprechend dem Verstellweg des Schleifers 12 durch einen Binär- bzw. Dual-Code repräsentiert wird, wie insbesondere anhand von Fig. 4 verdeutlicht ist.

Mittels der in Fig. 4 gezeigten drei Kontaktflächen 15a, 15b, 15c, die jeweils einer Stelle des Digitalcodes entsprechen, lassen sich als Zweierpotenz somit acht (gleich 2 hoch 3 Bit) Zustände im Binär/Dual-Code unterscheiden, wodurch die in Fig. 7 gezeigten acht Abschnitte des Verstellweges dem Binär/Dual-Code eindeutig zuordenbar sind. Selbstverständlich kann je nach Bedarf an Abschnitten für den Verstellweg auch eine andere Anzahl von Kontaktflächen 15 gewählt werden. Entsprechend der Anordnung der Kontaktflächen 15a, 15b, 15c läßt sich dieser Binär/Dual-Code einschrittig ausgestalten, so daß der Digitalcode sich bei zwei aufeinander folgenden Abschnitten lediglich in einem Bit ändert. Beispielsweise kann es sich bei dem Binär/Dual-Code um einen Gray-Code, und zwar um einen 3-Bit-Gray-Code gemäß den drei Kontaktflächen 15a, 15b, 15c handeln. Der Gray-Code besitzt vorteilhafterweise eine hohe Fehlersicherheit und läßt sich äußerst platzsparend mit den vier Kontaktflächen 15a, 15b, 15c,15d auf der Leiterplatte 14 realisieren.

Die Steuereinrichtung 8 ist ebenfalls auf der Leiterplatte 14 im Gehäuse 10 befindlich. Die Steuereinrichtung 8 ist als elektronische und/oder elektrische Schaltung, und zwar bevorzugterweise in der Art eines Chips ausgestaltet, wie in Fig. 3 gezeigt ist. Es kann sich bei der Steuereinrichtung 8 um eine elektronische Digital- und/oder Analogschaltung zur Steuerung und/oder Regelung des Elektromotors 2 handeln. Insbesondere ist ein Mikroprozessor / Mikrocontroller als Steuereinrichtung 8 geeignet, wobei es sich zweckmäßigerweise um einen Einchip-Mikroprozessor handeln kann, der mit wenigstens drei Eingängen für den Digitalcode entsprechend den elektrischen Anschlüssen 16 an den Kontaktflächen 15a, 15b, 15c ausgestattet ist.

Wie ausgeführt, kann die Steuereinrichtung 8 die Drehzahl des Elektromotors 2 in funktionaler Abhängigkeit von dem durch die Sollwerteinrichtung 7 erzeugten Digitalcode steuern und/oder regeln. In Fig. 7 ist beispielhaft eine gekrümmt und bei höheren Drehzahlen überproportional verlaufende Kennlinie gezeigt. Selbstverständlich kann auch eine andere Kennlinie gewählt werden, beispielsweise mit einer im wesentlichen linearen Abhängigkeit zwischen Verstellweg s und Drehzahl n. Hervorzuheben ist, daß bei Verwendung eines Mikroprozessors / Mikrocontrollers die Zuordnung zwischen dem Digitalcode und der Drehzahl mittels Programmierung auf einfache Art und Weise vorgebbar ist, so daß vorteilhafterweise eine individuelle und einfache Einstellung ermöglicht und die Haptik des Schalters 1 in dem vom Benutzer gewünschten Sinne einstellbar ist. Selbstverständlich kann das Drehmoment des Elektromotors 2 alternativ oder auch ergänzend zur Drehzahl gemäß dem Digitalcode gesteuert und/oder geregelt werden, was beispielsweise bei einem Elektroschrauber wünschenswert sein kann.

Die Erfindung ist nicht auf das beschriebene und dargestellte Ausführungsbeispiel beschränkt. Sie umfaßt vielmehr auch alle fachmännischen Weiterbildungen im Rahmen der durch die Patentansprüche definierten Erfindung. So kann ein derartiger Schalter nicht nur an einem mit Netzwechselspannung betriebenen Elektrowerkzeug sondern auch an einem mit Gleichspannung betriebenen Akkuelektrowerkzeug eingesetzt werden. In diesem Fall wird als Leistungshalbleiter 9 ein FET, MOS-FET o. dgl. verwendet und die Steuereinrichtung 8 arbeitet mittels einer Pulsweiten-Modulation. Durch entsprechende Zuordnung des Digitalcodes zu der Frequenz und/oder dem Tastverhältnis der Pulsweiten-Modulation wird auch hier die gewünschte funktionale Abhängigkeit der Drehzahl vom Verstellweg eingestellt. Weiter kann ein derartiger Schalter auch in sonstigen, von einer Spannungsquelle versorgten elektrischen Geräten, wie Gartengeräten, Küchengeräten o. dgl., Verwendung finden. Schließlich kann die erfindungsgemäße Sollwerteinrichtung auch selbständig, beispielsweise als Ersatz für ein Potentiometer, eingesetzt werden.

### Bezugszeichen-Liste:

- 1:: elektrischer Schalter
- 2:: Elektromotor
- 3:: Feldwicklung
- 4:: Betätigungsorgan
- 5,6:: Kontaktsystem
- 7:: Sollwerteinrichtung
- 8:: Steuereinrichtung
- 9:: Leistungshalbleiter
- 10:: Gehäuse
- 11:: Stößel
- 12:: Schleifer
- 12a-d:: Schleiferfinger
- 13:: Ansatz (am Stößel)
- 14:: Leiterplatte
- 15:
- (a-d):: Kontaktfläche
- 16:: elektrischer Anschluß

## Patentansprüche

1. Elektrogerät mit einer Sollwerteinrichtuhg (7), wobei mit der Sollwerteinrichtung (7) ein zwischen einer Ausgangs- und einer Endstellung verstellbares Betätigungsorgan (4) derart in Wirkverbindung steht, daß ein dem Verstellweg des Betätigungsorgans (4) zugeordneter Sollwert erzeugbar ist, wobei der Verstellweg zwischen der Ausgangs- und der Endstellung in mehrere Abschnitte, insbesondere in wenigstens zwei Abschnitte, in der Art von Stufen eingeteilt ist, wobei jedem Abschnitt ein unterschiedlicher Digitalcode zugeordnet ist, und wobei als Sollwert der dem Verstellweg des Betätigungsorgans (4) zugeordnete Digitalcode erzeugt wird, und wobei die Sollwerteinrichtung (7) einen aus elektrischen Anschlüssen (16) bestehenden elektrischen Ausgang aufweist, an dem der Sollwert als Digitalcode bereitgestellt wird, **dadurch gekennzeichnet, daß** es sich bei dem Elektrogerät um ein Elektrowerkzeug mit einem Elektromotor (2), wie um eine Elektrobohrmaschine, einen Bohrhammer, einen Elektroschrauber o. dgl., handelt, daß das Elektrowerkzeug eine Steuereinrichtung (8) zum Betrieb des Elektromotors (2) entsprechend einer Kennlinie in Abhängigkeit vom Sollwert besitzt, und daß die Steuereinrichtung (8) den Digitalcode zum dementsprechenden Betrieb des Elektromotors (2) verarbeitet, indem die Steuereinrichtung (8) die Drehzahl und/oder das Drehmoment des Elektromotors (2) in der Kennlinie entsprechender funktionaler Abhängigkeit von dem durch die Sollwerteinrichtung (7) erzeugten Digitalcode steuert und/oder regelt.

2. Elektrogerät nach Anspruch 1, **dadurch gekennzeichnet, daß** die Sollwerteinrichtung (7) in einem elektrischen Schalter (1) angeordnet ist.

3. Elektrogerät nach Anspruch 2, **dadurch gekennzeichnet, daß** der Verstellweg in acht Abschnitte eingeteilt ist, und daß vorzugsweise der Digitalcode von der Sollwerteinrichtung (7) unmittelbar sowie direkt der Steuereinrichtung (8) zugeführt wird.

4. Elektrogerät nach Anspruch 2 oder 3, **dadurch gekennzeichnet, daß** die Sollwerteinrichtung (7) einen Schleifer (12) aufweist, und daß vorzugsweise der Schleifer (12) mit Kontaktflächen (15), die dem jeweiligen Abschnitt des Verstellweges zugeordnet sind, elektrisch kontaktierend zusammenwirkt, derart daß der jeweilige Digitalcode von den Kontaktflächen (15), insbesondere in Abhängigkeit von deren elektrischer Kontaktierung sowie Nichtkontaktierung in der Art einer logischen "1" oder "0", abgreifbar ist.

5. Elektrogerät nach Anspruch 2, 3 oder 4, **dadurch gekennzeichnet, daß** der Schalter (1) ein Gehäuse (10) besitzt, daß vorzugsweise am Betätigungsorgan (4) ein in das Gehäuse (10) reichender Stößel (11) befestigt ist, und daß weiter vorzugsweise im Inneren des Gehäuses (10) am Stößel (11) ein Ansatz (13) zur Befestigung des Schleifers (12) angeordnet ist.

6. Elektrogerät nach einem der Ansprüche 2 bis 5, **dadurch gekennzeichnet, daß** die Kontaktflächen (15) sich auf einer Leiterplatte (14) befinden, daß vorzugsweise, die Kontaktflächen (15) in der Art von Leiterbahnen, insbesondere in unterschiedlicher Anordnung und/oder Länge, ausgestaltet sind, daß weiter vorzugsweise die Leiterplatte (14) derart im Gehäuse (10) angeordnet ist, daß der Schleifer (12) auf den Kontaktflächen (15) entlang des Verstellweges in der Art einer Schleiferbahn bewegbar ist, und daß noch weiter vorzugsweise der Schleifer (12) mehrere Schleiferfinger (12a, 12b, 12c, 12d) aufweist, wobei jeweils ein Schleiferfinger (12a, 12b, 12c, 12d) mit einer Kontaktfläche (15a, 15b, 15c, 15d) zusammenwirkt.

7. Elektrogerät nach einem der Ansprüche 2 bis 6, **dadurch gekennzeichnet, daß** die Steuereinrichtung (8) als elektronische und/oder elektrische Schaltung zur Steuerung und/oder Regelung dos Elektromotors (2) ausgebildet ist, daß vorzugsweise die Steuereinrichtung (8) als elektronische Digital- und/oder Analogschaltung ausgestaltet ist, und daß weiter vorzugsweise die Steuereinrichtung (8) auf der Leiterplatte (14) befindlich ist.

8. Elektrogerät nach einem der Ansprüche 2 bis 7, **dadurch gekennzeichnet, daß** es sich bei der Steuereinrichtung (8) um einen Mikroprozessor und/oder einen Mikrocontroller, insbesondere um einen Einchip-Mikroprozessor, mit wenigstens drei Eingängen für den Digitalcode handelt, und daß vorzugsweise die Eingänge der Steuereinrichtung (8) in elektrischer Verbindung, insbesondere an einem elektrischen Anschluß (16), mit jeweils einer Kontaktfläche (15a, 15b, 15c) stehen.

9. Elektrogerät nach einem der Ansprüche 2 bis 8, **dadurch gekennzeichnet, daß** die Steuereinrichtung (8) eine Pulsweitenmodulationssteuerung für einen mit Gleichspannung betriebenen Elektromotor (2) oder eine Phasenanschnittsteuerung für einen mit Wechselspannung betriebenen Elektromotor (2) beinhaltet.

10. Elektrogerät nach einem der Ansprüche 2 bis 9, **dadurch gekennzeichnet, daß** es sich bei dem Digitalcode um einen Binär- bzw. Dual-Code, der insbesondere einschrittig ausgestaltet ist, beispielsweise um einen Gray-Code, handelt.

## Claims

1. Electric device with a set-point value mechanism (7), wherein an actuating element (4), which can be adjusted between an initial position and an end position is in operative connection with the set-point value mechanism (7) in such a way that a set-point value allocated to the adjustment path of the actuating element (4) can be generated, the adjustment path between the initial and the end position being divided into a plurality of sections, in particular into at least two sections, in the manner of steps, a different digital code being allocated to each section, and wherein the digital code allocated to the adjustment path of the actuating member (4) is generated, as the set-point value, and wherein the set-point value mechanism (7) has an electric output consisting of electric terminals (16), at which output the set-point value is provided as a digital code, **characterised in that** the electric device is an electric tool with an electric motor (2), such as an electric drill, a hammer drill, an electric screw driver or the like, **in that** the electric tool has a control mechanism (8) for operating the electric motor (2) according to a characteristic curve as a function of the set-point value, and **in that** the control mechanism (8) processes the digital code for corresponding operation of the electric motor (2), **in that** the control mechanism (8) controls and/or regulates the speed and/or the torque of the electric motor (2) in functional dependency, corresponding to the characteristic curve, on the digital code generated by the set-point value mechanism (7).

2. Electric device according to claim 1, **characterised in that** the set-point value mechanism (7) is arranged in an electric switch (1).

3. Electric device according to claim 2, **characterised in that** the adjustment path is divided into eight sections, and **in that** the digital code from the set-point value mechanism (7) is preferably supplied indirectly and directly to the control mechanism (8).

4. Electric device according to claim 2 or 3, **characterised in that** the set-point value mechanism (7) has a slider (12), and **in that** the slider (12) preferably cooperates in an electrically contacting manner with contact faces (15), which are allocated to the respective section of the adjustment path, in such a way that the respective digital code can be picked up by the contact faces (15), in particular as a function of their electrical contacting and non-contacting in the manner of a logic "1" or "0".

5. Electric device according to claim 2, 3 or 4, **characterised in that** the switch (1) has a housing (10), **in that** a plunger (11) reaching into the housing (10) is preferably fastened to the actuating element (4) and **in that** a shoulder (13) for fastening the slider (12) is more preferably arranged in the interior of the housing (10) at the plunger (11) .

6. Electric device according to any one of claims 2 to 5, **characterised in that** the contact faces (15) are located on a printed-circuit board (14), **in that** the contact faces (15) are preferably configured in the manner of conductors, in particular, in a different arrangement and/or length, **in that** the printed-circuit board (14) is more preferably arranged in the housing (10) in such a way that the slider (12) can be moved on the contact faces (15) along the displacement path in the manner of a slider path, and **in that** still more preferably, the slider (12) has a plurality of slider fingers (12a, 12b, 12c, 12d), one slider finger (12a, 12b, 12c, 12d) cooperating in each case with a contact face (15a, 15b, 15c, 15d).

7. Electric device according to any one of claims 2 to 6, **characterised in that** the control mechanism (8) is configured as an electronic and/or electric circuit for controlling and/or regulating the electric motor (2), **in that** the control mechanism (8) is preferably configured as an electronic digital and/or analogue circuit, and **in that** the control mechanism (8) is more preferably located on the printed-circuit board (14).

8. Electric device according to any one of claims 2 to 7, **characterised in that** the control mechanism (8) is a microprocessor and/or a microcontroller, in particular a single-chip microprocessor, with at least three inputs for the digital code, and **in that** the inputs of the control mechanism (8) are preferably electrically connected, in particular at an electric terminal (16), to a contact face (15a, 15b, 15c) in each case.

9. Electric device according to any one of claims 2 to 8, **characterised in that** the control mechanism (8) contains a pulse width modulation control for an electric motor (2) operated by direct voltage or a phase-fired control for an electric motor (2) operated with alternating voltage.

10. Electric device according to any one of claims 2 to 9, **characterised in that** the digital code is a binary or dual code, which is, in particular cyclic, for example a Gray code.

## Revendications

1. Appareil électrique comprenant un dispositif à valeur de consigne (7), un organe d'actionnement (4) mobile entre une position initiale et une position finale en liaison active avec le dispositif à valeur de consigne (7) pour produire une valeur de consigne associée à la course de déplacement de l'organe d'actionnement (4), la course de déplacement entre la position initiale et la position finale étant divisée en plusieurs sections, en particulier en au moins deux sections, sous la forme de paliers, avec un code numérique différent associé à chacune des sections, et le code numérique associé à la course de déplacement de l'organe d'actionnement (4) étant généré en tant que valeur de consigne, et le dispositif à valeur de consigne (7) présentant une sortie électrique constituée de connexions électriques (16), et qui met à disposition la valeur de consigne sous forme de code numérique,
**caractérisé en ce que**
l'appareil électrique est un outil électrique comprenant un moteur électrique (2), par exemple une perceuse électrique, un marteau perforateur, une visseuse électrique ou analogue, l'outil électrique possède un dispositif de commande (8) permettant de faire fonctionner le moteur électrique (2) conformément à une caractéristique dépendant de la valeur de consigne, et le dispositif de commande (8) commande et/ou règle le régime et/ou le couple du moteur électrique (2) en fonction, selon la caractéristique correspondante, du code numérique généré par le dispositif à valeur de consigne (7).

2. Appareil électrique selon la revendication 1,
**caractérisé en ce que**
le dispositif à valeur de consigne (7) est disposé dans un commutateur électrique (1).

3. Appareil électrique selon la revendication 2,
**caractérisé en ce que**
la course de déplacement est divisée en huit sections, et de préférence, le code numérique est directement acheminé par le dispositif à valeur de consigne (7) vers le dispositif de commande (8).

4. Appareil électrique selon la revendication 2 ou 3,
**caractérisé en ce que**
le dispositif à valeur de consigne (7) présente un curseur (12) et de préférence, le curseur (12) coopère par contact électrique avec des surfaces de contact (15) associées à la section respective de la course de déplacement, de sorte que le code numérique respectif puisse être collecté par les surfaces de contact (15), en particulier en fonction de leur contact électrique et de leur non-contact électrique, sous la forme d'un « 1 » ou d'un « 0 » logique.

5. Appareil électrique selon la revendication 2, 3 ou 4,
**caractérisé en ce que**
le commutateur (1) possède un boîtier (10) et un poussoir (11) dépassant dans le boîtier (10) est fixé de préférence à l'organe d'actionnement (4), et de préférence également, un épaulement (13) pour la fixation du curseur (12) est disposé à l'intérieur du boîtier (10) au niveau du poussoir (11).

6. Appareil électrique selon l'une des revendications 2 à 5,
**caractérisé en ce que**
les surfaces de contact (15) se trouvent sur une plaquette de circuit imprimé (14), et de préférence les surfaces de contact (15) sont conçues sous forme de pistes conductrices, en particulier dans des dispositions et/ou des longueurs différentes, et de préférence également, la plaquette de circuit imprimé (14) est disposée dans le boîtier (10) de sorte que le curseur (12) soit mobile sur les surfaces de contact (15) le long de la course de déplacement à la façon d'une trajectoire de curseur, et de préférence également, le curseur (12) présente plusieurs doigts de curseur (12a, 12b, 12c, 12d), chacun des doigts de curseur (12a, 12b, 12c, 12d) coopérant avec une surface de contact (15a, 15b, 15c, 15d).

7. Appareil électrique selon l'une des revendications 2 à 6,
**caractérisé en ce que**
le dispositif de commande (8) est configuré sous forme de circuit électronique et/ou électrique pour la commande et/ou la régulation du moteur électrique (2), de préférence, le dispositif de commande (8) est conçu sous forme de circuit électronique numérique et/ou analogique, et de préférence également, le dispositif de commande (8) est situé sur la plaquette de circuit imprimé (14).

8. Appareil électrique selon l'une des revendications 2 à 7,
**caractérisé en ce que**
le dispositif de commande (8) est un microprocesseur et/ou un micro-contrôleur, en particulier un microprocesseur à une seule puce, comprenant au moins trois entrées pour le code numérique, et de préférence, les entrées du dispositif de commande (8) sont en liaison électrique, en particulier au niveau d'une connexion électrique (16), avec respectivement une surface de contact (15a, 15b, 15c).

9. Appareil électrique selon l'une des revendications 2 à 8,
**caractérisé en ce que**
le dispositif de commande (8) contient une commande par modulation de largeur d'impulsions pour un moteur électrique (2) fonctionnant avec une tension continue ou une commande par réglage de phase pour un moteur électrique (2) fonctionnant avec une tension alternative.

10. Appareil électrique selon l'une des revendications 2 à 9,
**caractérisé en ce que**
le code numérique est un code binaire ou dual, conçu en particulier en une étape, par exemple un code Gray.
